# EUROPÄISCHE PATENTSCHRIFT

(11) **EP 1 840 070 B1**
(45) Veröffentlichungstag und Bekanntmachung des Hinweises auf die Patenterteilung: **25.08.2010**
(21) Anmeldenummer: 07450058.8
(22) Anmeldetag: 22.03.2007
(51) Int. Cl.: B66C 1/66

(54) **Anschlussvorrichtung**
Connecting device
Dispositif de liaison

(30) Priorität: 29.03.2006 AT 5392006
(43) Veröffentlichungstag der Anmeldung: 03.10.2007
(73) Patentinhaber: PEWAG AUSTRIA GmbH, 8020 Graz (AT)
(72) Erfinder: Oswald, Bernhard, 8605 Kapfenberg (AT)
(74) Vertreter: Patentanwaltskanzlei Matschnig & Forsthuber OG

(56) Entgegenhaltungen:
- EP-A- 0 179 733
- DE-C1- 19 530 166
- US-B1- 6 443 514

## Beschreibung

Die Erfindung betrifft eine Anschlussvorrichtung zur Befestigung eines Anschlag- oder Verzurrmittels an einem zu transportierenden oder zu verzurrenden Gegenstand mit einem Befestigungsteil zur Befestigung an dem Gegenstand und einem Anschlussteil mit einer Anschlussöse für das Anschlag oder Verzurrmittel sowie einem den Befestigungsteil und den Anschlussteil verbindenden Verbindungsteil, wobei der Anschlussteil in einer den Verbindungsteil durchsetzenden Halteöffnung der Anschlussvorrichtung drehbar gelagert und eine Klemmfeder für den Anschlussteil vorgesehen ist und der Verbindungsteil eine an die Halteöffnung anschließende und von der Halteöffnung abgesetzte Mulde für die Klemmfeder aufweist.

Eine Anschlussvorrichtung der eingangs genannten Art ist aus der EP 0179 733 B1 bekannt geworden. Diese Anschlussvorrichtung weist eine Anschlussöse auf, welche aus einem Bügel und einem die Bügelenden überbrückenden Joch gebildet wird. Das Joch ist um eine Schwenkachse schwenkbar und ist in einem nach unten vollständig offenen Verbindungsteil gelagert, welcher sich um die Längsachse eines Befestigungsteiles drehen lässt. Die Schwenkachse der Anschlussöse ist in einem Abstand zur Längsachse des Befestigungsteils angeordnet, sodass der Anschlussteil in der Ruhestellung der Anschlussvorrichtung über das das Verbindungsteil haltende Ende des Befestigungsteiles geklappt werden kann. Der Anschlussteil ist über ein Fixierelement, welches von einer omegaförmigen Klemmfeder gebildet ist, mit dem Verbindungsteil und dem Befestigungsteil verbunden.

Es ist ein Nachteil der bekannten Ausführungsform, dass die Klemmfeder sehr kompliziert ausgebildet sein muss, um die geforderte Funktionalität zu gewährleisten. Weiters ist es von Nachteil, dass sich ein Austauschen der Klemmfeder relativ aufwendig gestaltet, da hierzu die Anschlussvorrichtung komplett zerlegt und wieder zusammengebaut werden muss.

Es ist daher eine Aufgabe der Erfindung, eine Anschlussvorrichtung zu schaffen, welche eine einfache Formgebung und einen einfachen Austausch der Klemmfeder ermöglicht.

Diese Aufgabe wird mit einer Anschlussvorrichtung der eingangs genannten Art erfindungsgemäß dadurch gelöst, dass Mulde des Verbindungsteils für die Klemmfeder nach außen hin offen ist, wobei die Klemmfeder den Anschlussteil nur in einem dem Befestigungsteil zugewandten Bereich berührt.

Die erfindungsgemäße Lösung ermöglicht durch die nach außen, d.h. zur Umgebung der Anschlussvorrichtung hin, offene Mulde ein sehr einfaches Austauschen der Klemmfeder.

Weiters ist es ein Verdienst der Erfindung die Formgebung der Feder sehr stark vereinfachen zu können, da die Klemmfeder nicht zwischen einer Seitenwand der Halteöffnung und dem Anschussteil angeordnet ist und den Anschlussteil in diesem Bereich umfasst, sondern den Anschlussteil nur an einer dem Befestigungsteil zugewandten Seite berührt.

Eine vorteilhafte Variante der Erfindung sieht vor, dass die Mulde an einer in einem montierten Zustand der Anschlussvorrichtung dem Gegenstand zugewandten Seite des Verbindungsteils offen ist. Auf diese Weise lässt sich die Klemmfeder in einem montierten Zustand sehr gut gegen äußere Einflüsse schützen.

Weiters ist es von Vorteil, dass der Anschlussteil von der Halteöffnung in einem noch nicht an dem Gegenstand montierten Zustand der Anschlussvorrichtung unverlierbar in dem Verbindungsteil gehalten ist. Durch diese Maßnahme wird der Zusammenbau der Anschlussvorrichtung wesentlich erleichtert, da ein ungewolltes Auseinanderfallen des Verbindungsteils und des Anschlussteils verhindert werden kann.

Bevorzugterweise bildet die Mulde eine Verbindung zwischen einer für den Befestigungsteil vorgesehenen Öffnung des Verbindungsteils und der Halteöffnung, wobei zumindest ein an die Mulde anschließender Teil der Halteöffnung den in ihm angeordneten Abschnitt des Anschlussteils vollständig umfasst. Dadurch, dass der Anschlussteil von dem Verbindungsteil bzw. der Halteöffnung vollständig umfasst ist, lässt sich der Verbindungsteil auch wesentlich besser dimensionieren, d.h. er braucht nicht so stark ausgeführt sein, wie dies beispielsweise bei der aus der EP 0179 733 B1 bekannten Lösung der Fall ist.

Gemäß einer weiteren bevorzugten Ausführungsform der Erfindung ist der Verbindungsteil geschmiedet, wobei die Mulde für die Klemmfeder und die Öffnung für den Befestigungsteil bereits während des Schmiedevorgangs hergestellt sind. Diese Ausführungsform der Erfindung hat den fertigungstechnischen Vorteil, dass eine Nachbearbeitung der Mulde bzw. der Öffnung nicht erforderlich ist.

Um eine einfache Verwendung des Verbindungsteils als Biegewerkzeug für den Anschlussteil zu ermöglichen, kann der Verbindungsteil an einer in einem montierten Zustand der Anschlussvorrichtung dem Gegenstand zugewandten Seite breiter ausgebildet sein als an einer in einem montierten Zustand der Anschlussvorrichtung dem Gegenstand abgewandten Seite.

Eine vorteilhafte Variante der Erfindung sieht vor, dass sich die Klemmfeder mit zumindest einem freien Endbereichen an dem Befestigungsteil abstützt. Dadurch wird der Befestigungsteil sehr gut gegen ein unerwünschtes Verdrehen und Verlieren gesichert.

Gemäß einer weiteren bevorzugten Ausgestaltungsform der Erfindung stützt sich die Klemmfeder mit zumindest einem Endbereich in einer an dem Befestigungsteil angebrachten Nut ab. Durch diese Ausführungsform wird ein guter Halt der Klemmfeder in der Anschlussvorrichtung gewährleistet und der Schutz gegen unerwünschtes Verdrehen und Verlieren des Befestigungsteils weiter verbessert.

Um ein einfaches Austauschen der Klemmfeder zu ermöglichen, kann die Klemmfeder an ihrem in einem montierten Zustand der Anschlussvorrichtung unteren Ende eine Ausnehmung aufweisen. In diese Ausnehmung kann mittels eines geeigneten Hilfsmittels, beispielsweise eines Schraubenziehers, eingegriffen und die Klemmfeder gelöst werden.

Bevorzugterweise ist die Ausnehmung durch Aufbiegen eines Abschnittes gebildet. Durch den aufgebogenen Abschnitt wird zum einen das Lösen der Klemmfeder mittels eines Werkzeuges erleichtert, zum anderen wird die Klemmfeder gegen ein unkontrolliertes Herausspringen bei einem Lösen der Feder gesichert.

Um eine hohe Belastbarkeit der Klemmfeder zu gewährleisten ist es von Vorteil, wenn die Breite der Ausnehmung im Wesentlichen maximal ein Drittel der Breite des Endbereichs beträgt.

Um eine sehr gute Funktionsweise der Klemmfeder zu erzielen, kann die Klemmfeder als gebogene Blattfeder ausgebildet sein, wobei die Klemmfeder einen mit einem Abschnitt des Anschlussteils zusammenwirkenden Bereich aufweist, und die Endbereiche von dem mit dem Anschlussteils zusammenwirkenden Bereich weggebogen sind.

Eine bevorzugte Ausführungsform der Klemmfeder sieht vor, dass die Klemmfeder klammerförmig ausgebildet ist. Mit dieser Ausführungsform lässt sich eine besonders robuste Klemmfeder verwirklichen und eine optimale Klemmwirkung erzielen.

Die Erfindung samt weiteren Vorteilen wird im Folgenden anhand einiger nicht einschränkender Ausführungsbeispiele näher erläutert, welche in der Zeichnung dargestellt sind. In dieser zeigen:
Fig. 1 eine perspektivische Ansicht einer erfindungsgemäßen Anschlussvorrichtung;
Fig. 2 eine Unteransicht der erfindungsgemäßen Anschlussvorrichtung aus Fig.1;
Fig. 3 einen Schnitt durch die Anschlussvorrichtung aus Fig. 2 mit einer ersten Ausführungsform einer Klemmfeder entlang der Linie III-III;
Fig. 4 eine Vergrößerung eines Details aus Fig. 3;
Fig. 5 einen Schnitt durch die Anschlussvorrichtung aus Fig. 2 mit einer zweiten Ausführungsform einer Klemmfeder entlang der Linie III-III;
Fig. 6 einen Schnitt entlang der Linie III-III in Fig. 2, jedoch ohne Befestigungs- und Anschlussteil;
Fig. 7 einen Schnitt entlang der Linie VII-VII in Fig. 6;
Fig. 8 eine Vorderansicht der erfindungsgemäßen Anschlussvorrichtung;
Fig. 9 eine perspektivische Darstellung einer ersten Variante einer Klemmfeder;
Fig. 10 eine Seitenansicht der Klemmfeder aus Fig. 9;
Fig. 11 eine Vorderansicht der Klemmfeder aus Fig. 9;
Fig. 12 eine perspektivische Ansicht einer zweiten Variante einer Klemmfeder;
Fig. 13 eine Seitenansicht der Klemmfeder aus Fig. 12;
Fig. 14 eine Seitenansicht einer dritten Variante einer Klemmfeder;
Fig. 15 eine perspektivische Ansicht der Klemmfeder aus Fig. 14;
Fig. 16 eine perspektivische Ansicht einer vierten Variante einer Klemmfeder;
Fig. 17 eine weitere perspektivische Ansicht der Klemmfeder aus Fig. 16;
Fig. 18 eine Seitenansicht der Klemmfeder aus Fig. 16 und 17;
Fig. 19 eine perspektivische Darstellung einer weiteren Variante einer Klemmfeder.

In den Zeichnungen sind einander entsprechende Teile mit den gleichen Bezugszeichen versehen, wobei für klammerförmig ausgebildete Klemmfedern einheitlich das Bezugszeichen KLE' verwendet wird.

Gemäß Fig. 1 und 2 weist eine erfindungsgemäße Anschlussvorrichtung AVO einen Befestigungsteil BEF zur Befestigung an einem Gegenstand sowie einen Anschlussteil ANS für ein Anschlagmittel auf. Der Befestigungsteil BEF und der Anschlussteil ANS sind über einen Verbindungsteil VER miteinander verbunden. Der Verbindungsteil VER ist von dem Befestigungsteil BEF durchsetzt.

In dem vorliegenden Fall ist der Befestigungsteil BEF als Schraube ausgeführt, die an einem Ende ein Gewinde aufweist, mit welchem der Befestigungsteil BEF mit einer entsprechenden Bohrung eines anzuhebenden oder zu verzurrenden Gegenstands verschraubt werden kann.

Der Anschlussteil ANS ist als Bügel ausgebildet und um eine Schwenkachse in dem Verbindungsteil VER schwenkbar gelagert.

Gemäß der in Fig. 3 und 4 dargestellten Ausführungsform der Erfindung ist der freie Schwenkweg des Anschlussteils ANS in einem montierten Zustand durch die Oberfläche des Gegenstandes beschränkt, an welchem die Anschlussvorrichtung AVO befestigt ist. Der Anschlussteil ANS ist hierbei in einer den Verbindungsteil VER durchsetzenden, in Fig. 6 und 7 mit HAL bezeichneten Halteöffnung des Verbindungsteils VER drehbar gelagert.

Der Verbindungsteil VER weist eine nach außen hin offene an die Halteöffnung HAL anschließende Mulde MUL für eine Klemmfeder auf. Die Klemmfeder, die in den Figuren 3, 4 und 5 mit KLE bzw. KLE' bezeichnet ist, ist derart ausgebildet, dass sie den Anschlussteil ANS nur in einem dem Befestigungsteil BEF zugewandten Bereich teilweise umfasst bzw. berührt. Die Klemmfeder KLE, KLE' ist, wie aus den Figuren 3 bis 5 ersichtlich, zwischen dem Befestigungsteil BEF und dem Anschlussteil angeordnet und erschwert durch ihre Federkraft das Drehen des Befestigungsteils BEF und des Anschlussteils ANS. Um ein Verdrehen und Verlieren des Befestigungsteils BEF zu verhindern, kann sich die Klemmfeder KLE, KLE' an einer ringförmig um den Befestigungsteil BEF verlaufenden Nut NUT abstützen, wobei die in der Nut NUT des Befestigungsteils BEF einrastende Vorderkante des Endbereichs EN1 der Klemmfeder KLE, KLE' entsprechend der Oberflächenkrümmung des Halses des Befestigungsteils BEF gekrümmt ist. Prinzipiell kann die Klemmfeder verschieden geformt sein, wie aus Fig. 3 bis 5 ersichtlich. In den Fig. 9 bis 21 sind unterschiedliche Varianten von Klemmfedern KLE, KLE' im näheren Detail dargestellt.

Wie in den Fig. 6 und 7 dargestellt, bildet die Mulde MUL eine Verbindung zwischen einer für den Befestigungsteil BEF vorgesehenen Öffnung OEF des Verbindungsteils VER und der Halteöffnung HAL. Der Anschlussteil ANS ist in an die Mulde MUL anschließenden Teilen TEI der Halteöffnung HAL von der Halteöffnung vollständig umschlossen. Durch diese Ausführungsform wird ein Herausfallen des Anschlussteils ANS in einem montierten Zustand verhindert.

In der bevorzugten Ausführungsform der Erfindung ist der Anschlussteil ANS einteilig ausgebildet. Der Anschlussteil ANS ist hierbei vor dem Einbau in den Verbindungsteil VER im Wesentlichen stabförmig und nicht geschlossen. Der Anschlussteil ANS wird in die Halteöffnung HAL eingeführt und zu einer Öse gebogen. Hierauf werden die beiden freien Enden des Anschlussteils ANS miteinander verschweißt.

Gemäß Fig. 8 ist der Verbindungsteil VER an einer in einem montierten Zustand der Anschlussvorrichtung AVO dem Gegenstand zugewandten Seite SE1 breiter ausgebildet als an einer in einem montierten Zustand der Anschlussvorrichtung AVO dem Gegenstand abgewandten Seite SE2. Durch diese Ausführungsform kann der Verbindungsteil VER als Biegewerkzeug für den Anschlussteil verwendet werde. Wird der Anschlussteil ANS über die Seite SE1 des Verbindungsteils VER gebogen, so ist gewährleistet, dass der Anschlussteil ANS in einem montierten Zustand von dem Gegenstand, an welchem die Anschlussvorrichtung AVO montiert ist, weggeschwenkt werden kann.

Der Anschlussteil ANS kann aber prinzipiell auch als zweiteiliger Bügel ausgeführt sein und nach seinem Einbringen in den Verbindungsteil VER zusammengeschweißt werden.

Bevorzugterweise ist der Verbindungsteil VER aus Stahl gefertigt und geschmiedet, wobei die Mulde MUL für die Klemmfeder KLE, KLE' und die Öffnung OEF für den Befestigungsteil BEF bereits während des Schmiedevorgangs hergestellt sind.

Wie aus Fig. 9 bis 19 ersichtlich ist, ist die Klemmfeder KLE, KLE' als gebogene Blattfeder ausgebildet, wobei die Klemmfeder KLE, KLE' einen Bereich BER zur Aufnahme eines Teils der Anschlussteils ANS aufweist. Der Bereich BER kann gekrümmt ausgebildet sein, um ein gutes Zusammenwirken mit dem Anschlussteil ANS zu gewährleisten.

Die Endbereiche EN1, EN2 der Klemmfedern KLE, KLE' sind von dem Bereich BER weggebogen. In einem montierten Zustand ist ein Abschnitt der Oberfläche des in der Halteöffnung HAL drehbar gelagerten Teils des Anschlussteils ANS von dem Bereich BER umschlossen bzw. wird von dem Bereich BER berührt.

Gemäß der in Fig. 9 bis 11 dargestellten Variante der Klemmfeder ist ein Ende EN2 der Klemmfeder KLE eingebogen und liegt in einem montierten Zustand an dem glatten Bereich des Befestigungsteils BEF an.

Wie in den Fig. 9 bis 19 dargestellt, kann die Klemmfeder KLE, KLE' an ihrem der Nut NUT zugewandten Ende EN1 eine Ausnehmung AUS aufweisen. In diese Ausnehmung AUS kann ein von unten durch die Mulde MUL geführtes Hilfsmittel, beispielsweise ein Schraubenzieher, eingebracht werden. Durch Verbiegen der Klemmfeder KLE, KLE' mittels des Hilfsmittels kann die Klemmfeder KLE, KLE' gelöst, aus dem Verbindungsteil VER herausgenommen und ausgetauscht werden.

Die Ausnehmung AUS kann, wie in Fig. 19 dargestellt, durch Umbiegen eines Abschnittes ABS hergestellt sein. Durch den Abschnitt ABS lässt sich die Handhabung der Klemmfeder während eines Austauschens der Feder wesentlich verbessern. Obwohl der in Fig. 19 dargestellte Abschnitt ABS nach unten gebogen ist, könnte der Abschnitt ABS prinzipiell auch nach oben gebogen sein. Wie aus den in den Figuren 12 bis 19 dargestellten Varianten von Klemmfedern KLE' ersichtlich kann die Klemmfeder KLE' klammerförmig ausgebildet sein. Hierbei kann die Feder KLE' derart gebogen sein, dass der Endbereich EN2 auf einem Abschnitt, welcher in den Endbereich EN1 übergeht zu liegen kommt. Die Klemmfedern KLE' werden in einem eingebauten Zustand von dem Befestigungsteil BEF und dem Anschlussteil ANS zusammengedrückt, wobei ein dem Befestigungsteil zugewandter Endbereich EN1 der Klemmfeder KLE' in der Nut NUT des Befestigungsteils BEF einrastet. Durch die klammerförmige Ausbildung der Klemmfeder KLE' lässt, sich eine sehr gute Klemmwirkung und eine hohe Robustheit der Klemmfeder KLE' erzielen.

## Patentansprüche

1. Anschlussvorrichtung (AVO) zur Befestigung eines Anschlag- oder Verzurrmittels an einem zu transportierenden oder zu verzurrenden Gegenstand mit einem Befestigungsteil (BEF) zur Befestigung an dem Gegenstand und einem Anschlussteil (ANS) mit einer Anschlussöse für das Anschlag- oder Verzurrmittel sowie einem das Befestigungsteil (BEF) und das Anschlussteil (ANS) verbindenden Verbindungsteil (VER), wobei das Anschlussteil (ANS) in einer das Verbindungsteil (VER) durchsetzenden Halteöffnung (HAL) der Anschlussvorrichtung (AVO) drehbar gelagert und eine Klemmfeder (KLE, KLE') für das Anschlussteil (ANS) vorgesehen ist, wobei das Verbindungsteil (VER) eine an die Halteöffnung (HAL) anschließende und von der Halteöffnung (HAL) abgesetzte Mulde (MUL) für die Klemmfeder (KLE, KLE') aufweist, **dadurch gekennzeichnet, dass** die Mulde (MUL) nach außen hin offen ist und die Klemmfeder (KLE, KLE') das Anschlussteil (ANS) nur in einem dem Befestigungsteil (BEF) zugewandten Bereich berührt.

2. Anschlussvorrichtung nach Anspruch 1, **dadurch gekennzeichnet, dass** die Mulde (MUL) an einer in einem montierten Zustand der Anschlussvorrichtung (AVO) dem Gegenstand zugewandten Seite des Verbindungsteils (VER) offen ist.

3. Anschlussvorrichtung nach Anspruch 1 oder 2, **dadurch gekennzeichnet, dass** das Anschlussteil (ANS) von der Halteöffnung (HAL) in einem noch nicht an dem Gegenstand montierten Zustand der Anschlussvorrichtung (AVO) unverlierbar in dem Verbindungsteil (VER) gehalten ist.

4. Anschlussvorrichtung nach einem der Ansprüche 1 bis 3, **dadurch gekennzeichnet, dass** die Mulde (MUL) eine Verbindung zwischen einer für das Befestigungsteil (BEF) vorgesehenen Öffnung (OEF) des Verbindungsteils (VER) und der Halteöffnung (HAL) bildet, wobei zumindest ein an die Mulde (MUL) anschließender Teil (TEI) der Halteöffnung (HAL) den in ihm angeordneten Abschnitt des Anschlussteils (ANS) vollständig umfasst.

5. Anschlussvorrichtung nach einem der Ansprüche 1 bis 4, **dadurch gekennzeichnet, dass** das Verbindungsteil (VER) geschmiedet ist, wobei die Mulde (MUL) für die Klemmfeder (KLE) und die Öffnung (OEF) für das Befestigungsteil (BEF) bereits während des Schmiedevorgangs hergestellt sind.

6. Anschlussvorrichtung nach einem der Ansprüche 1 bis 5, **dadurch gekennzeichnet, dass** das Verbindungsteil (VER) an einer in einem montierten Zustand der Anschlussvorrichtung (AVO) dem Gegenstand zugewandten Seite (SE1) breiter ausgebildet ist als an einer in einem montierten Zustand der Anschlussvorrichtung (AVO) dem Gegenstand abgewandten Seite (SE2).

7. Anschlussvorrichtung nach einem der Ansprüche 1 bis 6, **dadurch gekennzeichnet, dass** sich die Klemmfeder (KLE, KLE') mit zumindest einem freien Endbereich (EN1, EN2, EN1', EN2') an dem Befestigungsteil (BEF) abstützt.

8. Anschlussvorrichtung nach Anspruch 7, **dadurch gekennzeichnet, dass** sich die Klemmfeder (KLE, KLE') mit zumindest einen Endbereich (EN1) in einer an dem Befestigungsteil (BEF) angebrachten Nut (NUT) abstützt.

9. Anschlussvorrichtung nach Anspruch 8, **dadurch gekennzeichnet, dass** die Klemmfeder (KLE, KLE') an dem zumindest einen sich in der Nut (NUT) abstützenden Endbereich (EN1) eine Ausnehmung (AUS) aufweist.

10. Anschlussvorrichtung nach Anspruch 9, **dadurch gekennzeichnet, dass** die Ausnehmung (AUS) durch Aufbiegen eines Abschnittes (ABS) gebildet ist.

11. Anschlussvorrichtung nach Anspruch 9 oder 10, **dadurch gekennzeichnet, dass** die Breite der Ausnehmung (AUS) im Wesentlichen maximal ein Drittel der Breite des Endbereichs (EN1, EN2) beträgt.

12. Anschlussvorrichtung nach einem der Ansprüche 7 bis 11, **dadurch gekennzeichnet, dass** die Klemmfeder (KLE, KLE') als gebogene Blattfeder ausgebildet ist, wobei die Klemmfeder (KLE, KLE') einen mit einem Abschnitt des Anschlussteils (ANS) zusammenwirkenden Bereich (BER) aufweist, und die Endbereiche (EN1, EN2) von dem mit dem Anschlussteil (ANS) zusammenwirkenden Bereich (BER) weggebogen sind.

13. Anschlussvorrichtung nach einem der Ansprüche 1 bis 12, **dadurch gekennzeichnet, dass** die Klemmfeder (KLE') klammerförmig ausgebildet ist.

## Claims

1. A connecting device (AVO) for attachment of slinging or lashing tackle to an object to be transported or to be lashed, comprising a fixing element (BEF) for attachment to said object and a connector (ANS) having a connecting eyelet for said slinging or lashing tackle, and also a connecting member (VER) which connects said fixing element (BEF) to said connector (ANS), wherein said connector (ANS) is rotatably mounted in a retaining bore (HAL) extending through said connecting member (VER) of said connecting device (AVO) and a clamping spring (KLE, KLE') is provided for said connector (ANS), and said connecting member (VER) has a cavity (MUL) for the clamping spring (KLE, KLE'), which cavity adjoins said retaining bore (HAL) and is discrete from said retaining bore (HAL), **characterized in that** said cavity (MUL) is open to the environment and said clamping spring (KLE, KLE') contacts said connector (ANS) only in a region thereof that faces said fixing element (BEF).

2. The connecting device as defined in claim 1, **characterized in that** said cavity (MUL) is open on that side of the connecting member (VER) which faces said object in a mounted state of said connecting device (AVO).

3. The connecting device as defined in claim 1 or claim 2, **characterized in that** said connector (ANS) is held captive by the retaining bore (HAL) in said connecting member (VER) when said connecting device (AVO) has not yet been attached to said object.

4. The connecting device as defined in any one of claims 1 to 3, **characterized in that** said cavity (MUL) forms a connection between an opening (OEF) in said connecting member (VER) provided for said fixing element (BEF) and said retaining bore (HAL), wherein at least a portion (TEI) of said retaining bore (HAL) that adjoins said cavity (MUL) completely encompasses that region of said connector (ANS) which is enclosed therein.

5. The connecting device as defined in any one of claims 1 to 4, **characterized in that** said connecting member (VER) is forged, wherein said cavity (MUL) for said clamping spring (KLE) and said opening (OEF) for the fixing element (BEF) are produced during the forging operation.

6. The connecting device as defined in any one of claims 1 to 5, **characterized in that** said connecting member (VER) is wider on the side (SE1) facing said object in a mounted state of said connecting device (AVO) than on the side (SE2) remote from said object in a mounted state of said connecting device (AVO).

7. The connecting device as defined in any one of claims 1 to 6, **characterized in that** said clamping spring (KLE, KLE') bears against said fixing element (BEF) by way of at least one free end region (EN1, EN2, EN1', EN2').

8. The connecting device as defined in claim 7, **characterized in that** said clamping spring (KLE, KLE') bears against a groove (NUT) of the fixing element (BEF) by way of at least one end region (EN1).

9. The connecting device as defined in claim 8, **characterized in that** said clamping spring (KLE, KLE') has a recess (AUS) in the at least one end region (EN1) engaging said groove (NUT).

10. The connecting device as defined in claim 9, **characterized in that** said recess (AUS) is formed by bending up a tab (ABS).

11. The connecting device as defined in claim 9 or claim 10, **characterized in that** the width of said recess (AUS) amounts to substantially a maximum of one third of the width of said end region (EN1, EN2).

12. The connecting device as defined in any one of claims 7 to 11, **characterized in that** said clamping spring (KLE, KLE') is in the form of a bent leaf spring, and said clamping spring (KLE, KLE') comprises a region (BER) cooperating with a region of said connector (ANS), and said end regions (EN1, EN2) are bent away from said region (BER) that cooperates with said connector (ANS).

13. The connecting device as defined in any one of claims 1 to 12, **characterized in that** said clamping spring (KLE') is in the form of a clip.

## Revendications

1. Dispositif de liaison (AVO) pour la fixation d'un moyen de butée ou d'arrimage sur un objet à transporter ou à arrimer avec une partie de fixation (BEF) pour la fixation sur l'objet et une partie de liaison (ANS) avec un oeillet de liaison pour le moyen de butée ou d'arrimage ainsi qu'une partie de liaison (VER) reliant la partie de fixation (BEF) et la partie de liaison (ANS), la partie de liaison (ANS) étant logée de manière rotative dans une ouverture de retenue (HAL) traversant la partie de liaison (VER) du dispositif de liaison (AVO) et un ressort de friction (KLE, KLE') pour la partie de liaison (ANS) étant prévu, la partie de liaison (VER) présentant une cavité (MUL) contiguë à l'ouverture de retenue (HAL) et étagée de l'ouverture de retenue (HAL) pour le ressort de friction (KLE, KLE'), **caractérisé en ce que** la cavité (MUL) est ouverte vers l'extérieur et le ressort de friction (KLE, KLE') touche la partie de liaison (ANS) seulement dans la zone tournée vers la partie de fixation (BEF).

2. Dispositif de liaison selon la revendication 1, **caractérisé en ce que** la cavité (MUL) est ouverte sur un côté de la partie de liaison (VER) tourné vers l'objet dans un état monté du dispositif de liaison (AVO).

3. Dispositif de liaison selon la revendication 1 ou 2, **caractérisé en ce que** la partie de liaison (ANS) est maintenue par l'ouverture de retenue (HAL) dans un état pas encore monté sur l'objet du dispositif de liaison (AVO) de manière imperdable dans la partie de liaison (VER).

4. Dispositif de liaison selon l'une quelconque des revendications 1 à 3, **caractérisé en ce que** la cavité (MUL) forme une liaison entre une ouverture (OEF) prévue pour la partie de fixation (BEF) de la partie de liaison (VER) et l'ouverture de retenue (HAL), au moins une partie (TEI) contiguë à la cavité (MUL) de l'ouverture de retenue (HAL) comprenant complètement la section disposée dans celle-ci de la partie de liaison (ANS).

5. Dispositif de liaison selon l'une quelconque des revendications 1 à 4, **caractérisé en ce que** la partie de liaison (VER) est forgée, la cavité (MUL) pour le ressort de friction (KLE) et l'ouverture (OEF) pour la partie de fixation (BEF) étant déjà fabriquées pendant le processus de forgeage.

6. Dispositif de liaison selon l'une quelconque des revendications 1 à 5, **caractérisé en ce que** la partie de liaison (VER) est réalisée plus large sur un côté (SE1) tourné vers l'objet dans un état monté du dispositif de liaison (AVO) que sur un côté (SE2) éloigné de l'objet dans un état monté du dispositif de liaison (AVO).

7. Dispositif de liaison selon l'une quelconque des revendications 1 à 6, **caractérisé en ce que** le ressort de friction (KLE, KLE') s'appuie avec au moins une zone d'extrémité libre (EN1, EN2, EN1', EN2') sur la partie de fixation (BEF).

8. Dispositif de liaison selon la revendication 7, **caractérisé en ce que** le ressort de friction (KLE, KLE') s'appuie avec au moins une zone d'extrémité (EN1) dans une rainure (NUT) montée sur la partie de fixation (BEF).

9. Dispositif de liaison selon la revendication 8, **caractérisé en ce que** le ressort de friction (KLE, KLE') présente sur l'au moins une zone d'extrémité (EN1) s'appuyant dans la rainure (NUT), un évidement (AUS).

10. Dispositif de liaison selon la revendication 9, **caractérisé en ce que** l'évidement (AUS) est formé par dépliage d'une section (ABS).

11. Dispositif de liaison selon la revendication 9 ou 10, **caractérisé en ce que** la largeur de l'évidement (AUS) s'élève essentiellement au maximum à un tiers de la largeur de la zone d'extrémité (EN1, EN2).

12. Dispositif de liaison selon l'une quelconque des revendications 7 à 11, **caractérisé en ce que** le ressort de friction (KLE, KLE') est réalisé comme un ressort à lames plié, le ressort de friction (KLE, KLE') présentant une zone (BER) coopérant avec une section de la partie de liaison (ANS) et les zones d'extrémité (EN1, EN2) sont pliées loin de la zone (BER) coopérant avec la partie de liaison (ANS).

13. Dispositif de liaison selon l'une quelconque des revendications 1 à 12, **caractérisé en ce que** le ressort de friction (KLE') est réalisé en forme d'agrafe.
